# EUROPÄISCHE PATENTSCHRIFT

(11) **EP 2 962 671 B1**
(45) Veröffentlichungstag und Bekanntmachung des Hinweises auf die Patenterteilung: **20.07.2016**
(21) Anmeldenummer: 15174666.6
(22) Anmeldetag: 30.06.2015
(51) Int. Cl.: A61G 7/10, A61G 1/048

(54) **TRANSPORT- UND/ODER AUFLAGEMATTE, INSBESONDERE RÖNTGENTISCHAUFLAGE**
TRANSPORT AND/OR SUPPORT MAT, IN PARTICULAR X-RAY TABLE SUPPORT
TAPIS DE TRANSPORT ET/OU DE REVÊTEMENT, PLUS PARTICULIÈREMENT REVÊTEMENT DE TABLE DE RAYONS X

(30) Priorität: 04.07.2014 DE 102014213081
(43) Veröffentlichungstag der Anmeldung: 06.01.2016
(73) Patentinhaber: Gockel-Böhner, Hubert J., 91601 Dombühl (DE)
(72) Erfinder: Gockel-Böhner, Hubert J., 91601 Dombühl (DE)
(74) Vertreter: Dr. Weitzel & Partner

(56) Entgegenhaltungen:
- EP-A2- 1 621 176
- FR-A1- 2 871 682
- GB-A- 2 519 560
- JP-A- 2003 210 457
- US-A- 4 686 719
- US-A- 5 263 213

## Beschreibung

Die vorliegende Erfindung betrifft eine Transport- und/oder Auflagematte zur Verwendung im medizinischen Bereich oder Pflegebereich, insbesondere eine Röntgentischauflage.

Herkömmlich wird im medizinischen Bereich oder Pflegebereich beim Röntgen eine Röntgentischauflage für den Röntgentisch verwendet und für den Transport einer bettlägerigen Person aus dem Bett auf den Röntgentisch eine sogenannte Umlagerungshilfe. Eine Röntgentischauflage dient als Polsterung, sozusagen als Matratze für die auf dem Röntgentisch liegende zu untersuchende Person. Die Röntgentischauflage muss dabei derart homogen gestaltet sein, dass sie keine Spuren auf der Röntgenaufnahme hinterlässt.

Umlagerungshilfen beziehungsweise Personenumlagerungshilfen werden verwendet, damit Pflegekräfte eine Person leichter aus einer ersten in eine zweite Position überführen können, beispielsweise aus einem Bett auf eine Transportliege oder -bahre, aus einem ersten Bett in ein zweites Bett oder aus einem Bett beziehungsweise einer Transportliege eben auf einen Röntgentisch. Dementsprechend müssen Personenumlagerungshilfen entsprechend stabil ausgeführt sein, weisen Verstärkungsstrukturen und meist Traggriffe oder Tragschlaufen auf, würden jedoch, wenn sie beim Röntgen nicht unter der Person entfernt werden, Spuren auf den Röntgenaufnahmen hinterlassen und sind daher zur Verwendung als Röntgentischauflage nicht geeignet.

Herkömmliche Röntgentischauflagen sind als einfache, vollständig ebene Matte mit einer Umhüllung, in die eine Polsterung eingebracht ist, ausgeführt. Die Polsterung ist in der Regel einteilig und die Matte weist keinerlei Griffe auf und ist daher für den Transport oder auch nur das Verschieben einer Person auf dem Röntgentisch nicht oder kaum geeignet. Hierfür fehlt ihr in der Regel auch die notwendige Festigkeit. Gleichzeitig ermöglicht die ebene geschlossene Form der Röntgentischauflagen eine leichte Reinigung und Desinfektionsmöglichkeit, wie diese im Krankenhaus- oder Pflegebereich zwingend notwendig ist, um die Ausbreitung von Krankheiten zu verhindern.

Die bekannten Umlagerungshilfen mit Schlaufen oder Griffen an den Längsseiten, in welche eine Vielzahl von Trägern, die in der Regel zum Transport einer Person notwendig sind, eingreifen können, sind nicht im ausreichenden Maße desinfizierbar, da Schmutz und Keime sich in den Schlaufen und Griffen hartnäckig festsetzen können.

GB 2 414 960 A offenbart abweichend vom Gebiet der vorliegenden Erfindung, bei welchem die Transport- und/oder Auflagematte, insbesondere Röntgentischauflage innerhalb von Gebäuden, beispielsweise im Krankenhaus verwendet wird, ein Tragetuch, in welches entlang der seitlichen Ränder Pfosten oder Stäbe eingeführt werden können, um eine Person durch Ergreifen der Stäbe zu transportieren. Die Stäbe ragen mit ihren beiden Enden aus den im Tragetuch eingebrachten Stabaufnahmen heraus. Ein solches Tragetuch kann nicht als Umlagerungshilfe im Krankenhaus verwendet werden, weil die langen am Ende offenen Röhren der Stabaufnahme eine ausreichende Reinigung beziehungsweise Desinfektion nicht zulassen.

US 2 788 530 A offenbart ein weiteres Tragetuch zur Bergung von Personen, das zahlreiche Riemen und Schnallen zum Festschnallen der Person und leichterem Tragen der Person aufweist. Auch ein solches Tragetuch ist für den erfindungsgemäßen Einsatz daher nicht geeignet.

Weitere Transporteinrichtungen zum Gebrauch im Freien werden in den folgenden Dokumenten offenbart:
AT 230 536 A
GB 468 336 A
US 5 274 864 A
US 2011/0214237 A1
US 5 263 213 A
GB 795 357 A
US 4 993 092 A.

Alle diese Druckschriften betreffen somit abweichend zum Gebiet der vorliegenden Erfindung Tragetücher oder Tragevorrichtungen zur Rettung einer Person bei Unfällen auf Straßen oder im Gelände. Bei diesen Vorrichtungen steht eine Desinfektion aufgrund des Einsatzes im Freien nicht im Vordergrund.

Der vorliegenden Erfindung liegt die Aufgabe zugrunde, eine Transport- und/oder Auflagematte, insbesondere eine Röntgentischauflage anzugeben, welche die genannten Nachteile vermeidet. Die Matte soll insbesondere sowohl für die Verwendung beim Röntgen als auch für den Transport einer Person auf den Röntgentisch oder zum Verschieben auf dem Röntgentisch optimiert sein.

Die erfindungsgemäße Aufgabe wird durch eine Transport- und/oder Auflagematte mit den Merkmalen von Anspruch 1 gelöst. In den abhängigen Ansprüchen sind vorteilhafte und besonders zweckmäßige Ausgestaltungen der Erfindung angegeben.

Durch die erfindungsgemäße Lösung ist es vorteilhaft möglich, anstelle von bisher zwei verschiedenen Matten ein und dieselbe Matte sowohl zum Transport einer Person beziehungsweise eines Patienten auf den Röntgentisch als auch als Polsterung beim Röntgen zu verwenden. Zumindest ermöglicht die erfindungsgemäße Matte, dass die Person auf dem Röntgentisch liegend oder sitzend leicht verschoben und damit optimal für das nachfolgende Röntgen positioniert werden kann. Gleichzeitig werden die eingangs genannten Desinfektionsprobleme ausgeschlossen.

Im Einzelnen weist eine erfindungsgemäße Transport- und/oder Auflagematte zur Verwendung im medizinischen Bereich oder Pflegebereich, insbesondere in Form einer Umlagerungshilfe oder Röntgentischauflage, eine sich entlang einer Längsachse und Querachse erstreckende flächige Form auf, die eine flächige Oberseite und eine flächige Unterseite aufweist. In der Regel ist die flächige Oberseite zumindest im Wesentlichen planparallel zu der flächigen Unterseite, mit Ausnahme der nachfolgend noch beschriebenen Erhabungen.

Die äußere Oberfläche der Form wird durch eine Umhüllung gebildet, die beispielsweise aus einem textilen Material, insbesondere durch Weben oder Wirken, hergestellt wird. Als Material kommt beispielsweise PU, PVC oder Nylon in Betracht. Die Umhüllung durch welche die äußere Oberfläche der Form ausschließlich gebildet wird, ist vollständig geschlossen, das heißt, die Oberfläche ist frei von Öffnungen oder Aussparungen. Somit wird eine optimale Reinigung und Desinfizierung ermöglicht.

Erfindungsgemäß ist nun an jedem Rand der Form, der sich in Richtung entlang der Längsachse erstreckt, das heißt an zwei einander entgegengesetzten Rändern der Form, innerhalb der Umhüllung jeweils mindestens ein Griffelement eingebracht, das gegenüber dem Bereich der Form zwischen den Rändern erhaben ist. In anderen Worten ist die Form im Bereich der Griffelemente dicker als in ihrem mittleren Bereich zwischen den beiden Rändern in Längsrichtung, das heißt in Richtung der Längsachse. Jedes Griffelement ist vollständig innerhalb der Umhüllung eingebracht und wird vollständig von der Umhülllung umschlossen, das heißt, es ragt nicht aus der Umhüllung heraus.

Die entlang der seitlichen Längsränder verlaufenden Griffelemente ermöglichen Trägern wesentlich mehr Griffvarianten im Vergleich zu einzelnen entlang den Längsrändern vorgesehenen Griffen oder Schlaufen.

Die erfindungsgemäße Transport- und/oder Auflagematte ist vorteilhaft als Röntgentischauflage ausgeführt, das heißt, sie hinterlässt durch ihren homogenen Aufbau keine Spuren oder im Wesentlichen keine Spuren auf einer Röntgenaufnahme. Die Röntgentischauflage ist insbesondere frei von metallischen Elementen und vorteilhaft frei von Hohlräumen oder Lufteinschlüssen. Gemäß einer alternativen Ausführungsform sind solche Hohlräume oder Einschlüsse in einem äußeren Rand der Röntgentischauflage vorgesehen, welcher für die Röntgenaufnahme unbedeutend ist. Auch ist es möglich, dass keinerlei Schlaufe oder Grifföffnung in oder an der Röntgentischauflage vorgesehen ist.

Vorteilhaft weist die erfindungsgemäße Matte beziehungsweise die Röntgentischauflage ein Gleitmaterial zumindest auf ihrer Unterseite auf, das heißt auf der im bestimmungsgemäßen Gebrauch dem Röntgentisch zugewandten beziehungsweise auf dem Röntgentisch aufliegenden Seite, die von der der zu röntgenden Person zugewandten Oberseite abgewandt ist. Gemäß einer Ausführungsform ist die Unterseite aus einem anderen Material hergestellt oder mit einem anderen Material versehen als die Oberseite. Besonders vorteilhaft weist die Unterseite einen kleineren Reibungskoeffizienten beziehungsweise eine kleinere Reibungszahl als die Oberseite auf, insbesondere sowohl bei Haftreibung wie auch bei Gleitreibung auf entsprechenden gleichen Oberflächenmaterialien der Gegenfläche, insbesondere des Röntgentisches. Damit ist eine sehr genaue Positionierung der Person auf dem Röntgentisch möglich.

Eine Ausführungsform sieht vor, dass die Unterseite mit einem Gleitmaterial beschichtet ist, um den gewünschten geringen Reibungswiderstand zu erzielen.

Vorteilhaft ist zwischen der Oberseite und der Unterseite eine Polsterung eingebracht, insbesondere in Form eines Schaumstoffes. Beispielsweise kommt ein PE-Schaum in Betracht. Die Dicke beträgt beispielsweise zwischen 1 und 4 cm, besonders vorteilhaft 2 bis 3 cm, insbesondere 2,5 cm.

Die Form der Transport- und/oder Auflagematte ist insbesondere rechteckig, jedoch kommen auch andere Formen in Betracht, beispielsweise mit einer kleineren Erstreckung in Richtung der Längsachse, sodass mehr oder weniger ein Quadrat ausgebildet wird. Allerdings ist es vorteilhaft, wenn die Erstreckung der Form entlang der Längsachse größer als die Erstreckung der Form entlang der Querachse ist, insbesondere zumindest das 1,5-fache oder das Doppelte beträgt, weil sie dann auf das Format einer liegenden Person zugeschnitten ist. Die Länge beträgt beispielsweise zwischen 1,80 m und 2 m, insbesondere 1,90 m. Die Breite beträgt insbesondere zwischen 50 und 80 cm, insbesondere 60 cm. Jedoch kommen natürlich auch andere Abmaße in Betracht.

Gemäß einer ersten Ausführungsform der Erfindung erstrecken sich die Griffelemente einstückig entlang der gesamten Erstreckung der Form in Richtung der Längsachse. Eine alternative Ausführungsform sieht vor, dass mehrere Griffelemente entlang jedes Längsseitenrandes hintereinander, insbesondere fluchtend zueinander positioniert sind. Beispielsweise sind zwei Griffelemente je Längsseitenrand hintereinander vorgesehen, die insbesondere gleichlang sind, sodass die Transport-und/oder Auflagematte in Richtung der Längsachse (das heißt über der Querachse) faltbar, insbesondere mittig faltbar ist.

Als Griffelemente können verschiedene Bauteile verwendet werden, sowohl biegesteife als auch biegeschlaffe Bauteile. Biegesteif bedeutet dabei nicht zwingend, dass keine elastische Verformung der Griffelemente möglich ist. Jedoch sind die Griffelemente ausreichend steif, um die Matte entlang der Erstreckung der Griffelemente nicht abknicken zu lassen beziehungsweise um eine Schubkraft auf die Matte aufzubringen. Gemäß einer Ausführungsform sind die Griffelemente selbst, das heißt ohne Umhüllung in der Transport- und/oder Auflagematte biegeschlaff ausgeführt, werden jedoch derart in die Transport- und/oder Auflagematte eingebracht und von der Umhüllung umschlossen, insbesondere eingenäht oder eingeklebt, dass sie in der Umhüllung beziehungsweise zusammen mit der Umhüllung biegesteif sind und somit eine Schubsteifigkeit der Seitenränder bewirken, sodass die Matte mittels den Griffelementen geschoben werden kann, auch wenn eine schwere Person darauf liegt.

Beispiele für die Griffelemente sind Schnüre beziehungsweise Seile oder Schläuche, die in der Regel biegeschlaff sind. Insbesondere als biegesteife Bauteile kommen Stäbe, insbesondere Kunststoffstäbe mit Hohlprofil oder Vollprofil in Betracht. Die Stäbe sind beispielsweise als Rundstäbe ausgeführt, jedoch kommen auch andere Querschnittsformen in Betracht, beispielsweise Polygone oder Ellipsen.

Gemäß einer Ausführungsform sind die Griffelemente aus Schaumstoff hergestellt. Als Schaumstoff kommt sowohl ein Hartschaum wie auch ein Weichschaum in Betracht. Als Hartschaum wird beispielsweise Polystyrol oder ein PU-Hartschaum verwendet. Als Weichschaum wird insbesondere Polyester oder ebenfalls PU (Polyurethan) eingesetzt. Additive und Mischungen sind möglich.

Um die Transport- und/oder Auflagematte leichter aufhängen zu können oder in nicht verwendetem Zustand transportieren zu können, ist es möglich, diese mit einer Schlaufe oder einer Hakenöffnung zu versehen. Jedoch zumindest die Ränder entlang der Längsachse sind vorteilhaft frei von Schlaufen oder Griffen mit Öffnungen.

Die Erfindung soll nachfolgend anhand eines Ausführungsbeispiels exemplarisch beschrieben werden.

Es zeigen:
- Figur 1: eine Draufsicht auf eine erfindungsgemäß ausgeführte Transport- und/oder Auflagematte in einer Ansicht der Oberseite und einer Ansicht der Unterseite;
- Figur 2: eine schematische Darstellung einer erfindungsgemäßen Transport-und/oder Auflagematte.

In der Figur 1 ist in der Darstellung a eine Draufsicht auf die Oberseite einer erfindungsgemäßen Transport- und/oder Auflagematte gezeigt und in der Darstellung b eine Draufsicht auf die Unterseite derselben Matte. Die flächige Oberseite ist mit 1 beziffert und die flächige Unterseite mit 2.

Wie man sieht, sind sowohl die flächige Oberseite 1 als auch die flächige Unterseite 2 im Wesentlichen eben ausgeführt. Nur entlang der beiden seitlichen in Richtung der Längsachse verlaufenden Ränder 3, 4 sind Erhabungen vorgesehen, die durch eingenähte Griffelemente 5 bewirkt werden. Die Griffelemente 5 stehen sowohl auf der Oberseite 1 als auch auf der Unterseite 2 gegenüber dem mittleren Bereich 6 hervor.

Die gesamte Form der Transport- und/oder Auflagematte wird auf ihrer Oberfläche durch eine Umhüllung 7 abgeschlossen, in welche die Griffelemente 5 vollständig eingebracht sind. Im mittleren Bereich 6 ist ferner vorteilhaft eine Polsterung eingebracht.

Bei der in der Figur 1 gezeigten Ausgestaltung ist die Transport- und/oder Auflagematte hälftig klappbar. Daher sind vier Griffelemente 5 vorgesehen, jeweils zwei hintereinander an jedem Seitenrand 3, 4. Im gezeigten Ausführungsbeispiel weisen alle Griffelemente 5 dieselbe Länge auf.

In der Figur 2 ist eine alternative Ausführungsform schematisch dargestellt, bei der nur jeweils ein Griffelement 5 je Rand 3, 4 entlang der Längsachse 8 vorgesehen ist. Die senkrecht hierzu verlaufende Querachse ist mit 9 beziffert.

Im Übrigen weisen die sich entsprechenden Merkmale die Bezugszeichen aus der Figur 1 auf.

## Patentansprüche

1. Transport- und/oder Auflagematte zur Verwendung im medizinischen Bereich oder Pflegebereich, insbesondere Röntgentischauflage,
1.1 mit einer flächigen sich entlang einer Längsachse (8) und Querachse (9) erstreckenden Form, die eine flächige Oberseite (1) und eine flächige Unterseite (2) aufweist; wobei
1.2 die äußere Oberfläche der Form ausschließlich durch eine vollständig geschlossene Umhüllung (7) gebildet wird;
**dadurch gekennzeichnet, dass**
1.3 an zwei einander entgegengesetzten Rändern (3, 4), die sich entlang der Längsachse (8) erstrecken, innerhalb der Umhüllung (7) gegenüber dem Bereich (6) der Form zwischen den Rändern (3, 4) erhabene Griffelemente (5) eingebracht sind, die vollständig innerhalb der Umhüllung (7) eingebracht und vollständig von der Umhüllung umschlossen sind.

2. Transport- und/oder Auflagematte gemäß Anspruch 1, **dadurch gekennzeichnet, dass** eine Polsterung zwischen der Oberseite (1) und der Unterseite (2) eingebracht ist, insbesondere aus Schaumstoff.

3. Transport- und/oder Auflagematte gemäß einem der Ansprüche 1 oder 2, **dadurch gekennzeichnet, dass** die Umhüllung (7) aus einem textilen Material, insbesondere aus PU, PVC oder Nylon hergestellt ist.

4. Transport- und/oder Auflagematte gemäß einem der Ansprüche 1 bis 3, **dadurch gekennzeichnet, dass** die Erstreckung der Form entlang der Längsachse (8) größer als die Erstreckung der Form entlang der Querachse (9) ist, insbesondere zumindest das 1,5-fache oder das Doppelte beträgt.

5. Transport- und/oder Auflagematte gemäß einem der Ansprüche 1 bis 4, **dadurch gekennzeichnet, dass** sich einstückige Griffelemente (5) entlang der gesamten Erstreckung der Form in Richtung der Längsachse (8) erstrecken oder mehrere hintereinander positionierte, insbesondere fluchtend zueinander angeordnete Griffelemente (5) entlang der gesamten Erstreckung der Form vorgesehen sind.

6. Transport- und/oder Auflagematte gemäß Anspruch 5, **dadurch gekennzeichnet, dass** genau zwei Griffelemente (5) an jedem Rand (3, 4) in Richtung der Längsachse (8) hintereinander positioniert sind, die gegeneinander umklappbar sind.

7. Transport- und/oder Auflagematte gemäß einem der Ansprüche 1 bis 6, **dadurch gekennzeichnet, dass** die Transport- und/oder Auflagematte zwei in Richtung der Längsachse (8) aufeinander umklappbare Hälften aufweist.

8. Transport- und/oder Auflagematte gemäß einem der Ansprüche 1 bis 7, **dadurch gekennzeichnet, dass** die Griffelemente (5) selbst oder durch das Einbringen in die Umhüllung (7) schubsteif sind.

9. Transport- und/oder Auflagematte gemäß einem der Ansprüche 1 bis 8, **dadurch gekennzeichnet, dass** die Griffelemente (5) in die Umhüllung (7) eingenäht oder eingeklebt sind.

10. Transport- und/oder Auflagematte gemäß einem der Ansprüche 1 bis 9, **dadurch gekennzeichnet, dass** die Griffelemente (5) durch Rundstäbe, insbesondere aus Vollkunststoff, gebildet werden, die biegesteif ausgeführt sind.

11. Transport- und/oder Auflagematte gemäß einem der Ansprüche 1 bis 9, **dadurch gekennzeichnet, dass** die Griffelemente (5) durch einen Schaumstoff gebildet werden.

12. Transport- und/oder Auflagematte gemäß einem der Ansprüche 1 bis 11, **dadurch gekennzeichnet, dass** die Griffelemente (5) durch Seile oder Schläuche gebildet werden.

13. Transport- und/oder Auflagematte gemäß Anspruch 12, **dadurch gekennzeichnet, dass** die Seile oder Schläuche selbst biegeschlaff sind und insbesondere durch ihre Einbringung in die Umhüllung (7) biegesteif sind.

14. Transport- und/oder Auflagematte gemäß einem der Ansprüche 1 bis 13, **dadurch gekennzeichnet, dass** zumindest die Ränder (3, 4) entlang der Längsachse (8) frei von Schlaufen oder Griffen mit Öffnungen sind.

15. Röntgentischauflage, bestehend aus einer Transport- und/oder Auflagematte gemäß einem der Ansprüche 1 bis 14, wobei die Röntgentischauflage insbesondere auf ihrer Unterseite (2) mit einem Gleitmaterial beschichtet ist oder aus einem Gleitmaterial hergestellt ist und einen geringeren Reibungskoeffizienten als auf der Oberseite (1) aufweist.

## Claims

1. A transport and/or support mat for use in the medical or nursing field, especially an x-ray table support,
1.1 having a flat form which extends along a longitudinal axis (8) and transverse axis (19) and which has a flat upper side (1) and a flat bottom side (2), wherein
1.2 the outer surface of the form is formed exclusively by a fully enclosed cover (7); **characterized in that**
1.3 elevated handle elements (5) are introduced on two mutually opposite edges (3, 4), which extend along the longitudinal axis (8), within the cover (7) opposite the region (6) of the form between the edges (3, 4), which handle elements are introduced completely within the cover (7) and are surrounded fully by the cover.

2. A transport and/or support mat according to claim 1, **characterized in that** padding, which is especially made of a foamed material, is introduced between the upper side (1) and the bottom side (2).

3. A transport and/or support mat according to one of the claims 1 or 2, **characterized in that** the cover (7) is made of a textile material, especially PU, PVC or nylon.

4. A transport and/or support mat according to one of the claims 1 to 3, **characterized in that** the extension of the form along the longitudinal axis (8) is greater than the extension of the form along the transverse axis (9), and is especially at least 1.5 times or twice thereof.

5. A transport and/or support mat according to one of the claims 1 to 4, **characterized in that** integral handle elements (5) extend along the entire extension of the form in the direction of the longitudinal axis (8), or several handle elements (5) are provided which are positioned in succession, especially in alignment with each other, along the entire extension of the form.

6. A transport and/or support mat according to claim 5, **characterized in that** precisely two handle elements (5), which can be folded against each other, are positioned one behind the other on each edge (3, 4) in the direction of the longitudinal axis (8).

7. A transport and/or support mat according to one of the claims 1 to 6, **characterized in that** the transport and/or support mat comprises two halves which can be folded onto each other in the direction of the longitudinal axis (8).

8. A transport and/or support mat according to one of the claims 1 to 7, **characterized in that** the handle elements (5) are shear-rigid themselves or by the introduction into the cover (7).

9. A transport and/or support mat according to one of the claims 1 to 8, **characterized in that** the handle elements (5) are sewed or glued into the cover (7).

10. A transport and/or support mat according to one of the claims 1 to 9, **characterized in that** the handle elements (5) are formed by round bars, especially made of solid plastic material, which are rigidly formed.

11. A transport and/or support mat according to one of the claims 1 to 9, **characterized in that** the handle elements (5) are formed by a foamed material.

12. A transport and/or support mat according to one of the claims 1 to 11, **characterized in that** the handle elements (5) are formed by ropes or hoses.

13. A transport and/or support mat according to claim 12, **characterized in that** the ropes or hoses are limp themselves and are rigid especially by their introduction into the cover (7).

14. A transport and/or support mat according to one of the claims 1 to 13, **characterized in that** at least the edges (3, 4) are free from loops or handles with openings along the longitudinal axis (8).

15. An x-ray table support, consisting of a transport and/or support mat according to one of the claims 1 to 14, wherein the x-ray table support is coated especially on its bottom side (2) with a sliding material or is made of a sliding material, and has a lower coefficient of friction than on the upper side (1).

## Revendications

1. Matelas de transport et/ou de pose destiné au domaine médical ou au domaine des soins, en particulier matelas de radiologie,
1.1 ayant une forme plate qui s'étend sur un axe longitudinal (8) et un axe transversal (9), avec une face supérieure (1) plate et une face inférieure (2) plate, dans lequel
1.2 la surface extérieure de la forme est formée exclusivement par une enveloppe (7) complètement fermée ;
**caractérisé en ce que**
1.3 il est prévu insérés sur deux bords (3, 4) opposés s'étendant le long de l'axe longitudinal (8), des éléments de préhension (5) en relief à l'intérieur de l'enveloppe (7) par rapport à la zone (6) de la forme comprise entre les bords (3, 4), qui sont entièrement introduits à l'intérieur de l'enveloppe (7) et complètement renfermés par l'enveloppe.

2. Matelas de transport et/ou de pose selon la revendication 1, **caractérisé en ce qu'**un rembourrage, en particulier en mousse, est introduit entre la face supérieure (1) et la face inférieure (2).

3. Matelas de transport et/ou de pose selon l'une des revendications 1 ou 2, **caractérisé en ce que** l'enveloppe (7) est faite d'une matière textile, en particulier en PU, en PVC ou en Nylon.

4. Matelas de transport et/ou de pose selon l'une des revendications 1 à 3, **caractérisé en ce que** l'étendue de la forme le long de l'axe longitudinal (8) est plus grande que l'étendue de la forme le long de l'axe transversal (9), en particulier au moins 1,5 ou 2 fois plus grande.

5. Matelas de transport et/ou de pose selon l'une des revendications 1 à 4, **caractérisé en ce que** des éléments de préhension (5) d'un seul tenant s'étendent sur toute l'étendue de la forme dans le sens de l'axe longitudinal (8) ou plusieurs éléments de préhension (5) disposés l'un derrière l'autre, en particulier alignés les uns sur les autres, sont prévus sur toute l'étendue de la forme.

6. Matelas de transport et/ou de pose selon la revendication 5, **caractérisé en ce que** précisément deux éléments de préhension (5) sont positionnés l'un derrière l'autre sur chaque bord (3, 4) dans le sens de l'axe longitudinal (8) et peuvent être rabattus l'un contre l'autre.

7. Matelas de transport et/ou de pose selon l'une des revendications 1 à 6, **caractérisé en ce que** le matelas de transport et/ou de pose présente deux moitiés qui peuvent être rabattues l'une sur l'autre dans le sens de l'axe longitudinal (8).

8. Matelas de transport et/ou de pose selon l'une des revendications 1 à 7, **caractérisé en ce que** les éléments de préhension (5) sont rigides en poussée par eux-mêmes ou du fait de leur insertion dans l'enveloppe (7).

9. Matelas de transport et/ou de pose selon l'une des revendications 1 à 8, **caractérisé en ce que** les éléments de préhension (5) sont cousus ou collés dans l'enveloppe (7).

10. Matelas de transport et/ou de pose selon l'une des revendications 1 à 9, **caractérisé en ce que** les éléments de préhension (5) sont formés par des barres rondes, en particulier en matière plastique pleine, qui sont rigides en flexion.

11. Matelas de transport et/ou de pose selon l'une des revendications 1 à 9, **caractérisé en ce que** les éléments de préhension (5) sont formés par une mousse.

12. Matelas de transport et/ou de pose selon l'une des revendications 1 à 11, **caractérisé en ce que** les éléments de préhension (5) sont formés par des cordes ou des tuyaux flexibles.

13. Matelas de transport et/ou de pose selon la revendication 12, **caractérisé en ce que** les cordes ou les tuyaux flexibles sont eux-mêmes souples en flexion et sont raidis en flexion en particulier par leur introduction dans l'enveloppe (7).

14. Matelas de transport et/ou de pose selon l'une des revendications 1 à 13, **caractérisé en ce que** les bords (3, 4) au moins sont dépourvus de boucles ou de poignées avec des ouvertures le long de l'axe longitudinal (8).

15. Matelas de table radiologique composé d'un matelas de transport et/ou de pose selon l'une des revendications 1 à 14, lequel matelas de table radiologique est revêtu ou fabriqué, en particulier sur sa face inférieure (2), avec un matériau glissant et présente un plus faible coefficient de frottement que sur la face supérieure (1).
